# EUROPÄISCHE PATENTSCHRIFT

(11) **EP 0 273 464 B1**
(45) Veröffentlichungstag und Bekanntmachung des Hinweises auf die Patenterteilung: **20.01.1993**
(21) Anmeldenummer: 87201370.1
(22) Anmeldetag: 17.07.1987
(51) Int. Cl.: F25D 17/06

(54) **Vorrichtung zur Führung der Luftströmung in Kühlräumen mit Palettenreihen**
Device for guiding the air flow in cold rooms containing rows of pallets
Dispositif de guidage du courant de circulation d'air dans des chambres frigorifiques contenant des rangées de palettes

(30) Priorität: 16.12.1986 NL 8603192
(43) Veröffentlichungstag der Anmeldung: 06.07.1988
(73) Patentinhaber: van der Heiden, Gerrit Pieter, NL-2990 Barendrecht (NL); van der Heiden, Marten, NL-2990 Barendrecht (NL)
(72) Erfinder: van der Heiden, Gerrit Pieter, NL-2990 Barendrecht (NL); van der Heiden, Marten, NL-2990 Barendrecht (NL)
(74) Vertreter: Siemens, Andreas Meinhard Ernest, Dipl.-Ing.

(56) Entgegenhaltungen:
- EP-A- 0 159 092
- DE-A- 3 224 851
- FR-A- 1 476 032
- FR-A- 2 572 764
- US-A- 1 651 626
- US-A- 2 895 309
- US-A- 3 256 931
- US-A- 4 433 712
- US-A- 4 463 792

## Beschreibung

Die vorliegende Erfindung hat Bezug auf eine Vorrichtung zur Führung der Luftströmung in Kühlräumen mit Palettenreichen.

Im U.S.-A-3,256,931 ist die Isolierung eines Kühlraumes beschrieben, worin die erforderlichen Temperaturen in Abteilungen durch Einsatz von Faltwänden eingehalten werden sollen.

Eine festgelegte Führung von Kühlluft ist dabei jedoch nicht vorgesehen. Im U.S.-A-1,651,626 sind ein Verfahren und eine Vorrichtung zur Führung von Kühlluft in einem Kühlwagen beschrieben, wobei jedoch die Strömung der Luft nicht durch Paletten hindurch und damit durch die Waren hindurch sondern nur an den Waren entlang geführt wird.

Gemäss der vorliegenden Erfindung wird nun eine Zirkulation der Kühlluft durch die auf Paletten gelagerten Waren hindurch erzwungen mittels einer Vorrichtung, welche besteht aus einer abrollbaren Deckplane, die aus einem geschmeidigen Kunststoff besteht, die über und vor den Gangwegen zwischen den Palettenreihen angebracht ist, wobei die Deckplane von einer oberhalb der Ansaugöffnung eines Kühlgeräts angebrachten Haspelrolle, montiert auf einer waagerechten Achse, die durch einen Elektromotor angetrieben werden kann, und die verschiebbar an Schienen angebracht ist, über eine Spindel auf- und abgewickelt werden kann.

Die am oberen Teil des Kühlraums eingeblasene Kühlluft kann durch die abgerollte Deckplane die Gangwege zunächst nicht erreichen, sondern muss durch die Paletten und damit durch die darauf befindlichen Waren strömen, und kann dann erst den Gangweg erreichen, an dessen Ende sie abgesaugt wird, um im Kühlgerät wieder abgekühlt zu werden, wonach sich der Vorgang wiederholt.

Infolge eines geringen Druckunterschieds zwischen Innenraum und Umgebung, welcher in Kühlräumen entsteht, wird die Deckplane an ihren Seiten gegen die Positionsnute der Führungsschiene gedrückt, sodass in heruntergelassener Stellung eine perfekte Absperrung erreicht werden kann. Die Deckplane ist in breiten Bahnen ausgebildet, die in regelmässigen Abständen versehen sind mit untiefen Einkerbungsrillen, sodass das flexibele isolierende Material geschmeidig auf- und abgerollt werden kann.

Die Spindel wird nahe dem Fussboden so angebracht, dass ein Schlitz zwischen dem Fussboden und dem unteren Rand der aufwickelbaren Deckplane gebildet wird, wodurch die Kühlluft durch die unterste Palettenreihe eintreten kann.

Die Elektromotoren sind über der Absperrvorrichtung an einem Trägerbalken zu montieren und sie werden betätigt mittels Schalter an der Innen- und/oder der Aussenseite.

Aussenschalter können verriegelt werden.

Die Motoren werden angetrieben mit Drehstrom und 380 V.

Es besteht die Möglichkeit, die gesamte Vorrichtung mit einer Fallsicherung auszustatten.

Die Stärke der Isolation der Deckplane ist vorzugsweise 20 mm, jedoch sind andere Stärken auch möglich, wenn nur das Material geschmeidig genug zum auf- und abrollen bleibt.

Das aufrollbare Deckplanen- oder Tarpaulinsystem wird innerhalb des Kühlraumes verwendet, um eine zweckmässigere Umluftströmung zu ermöglichen, insbesondere für Kühlungssysteme mit Umluft für Räumlichkeiten, in denen Ware wie frisches Gemüse, Lebensmittel, Blumen usw. gelagert werden.

Das System ist insbesondere geeignet für Umluftkühlung in grossen Kühlhallen, Auktionshallen, Zollniederlagen und ähnlichen Räumlichkeiten. Das Kühlen von leicht verderblichen Waren in solchen grossen Hallen warf bisher erhebliche Probleme auf.

Bei den bekannten Verfahren und Vorrichtungen war das Verhältnis vom Energieverbrauch zum erzielten Kühlungsgrad zu hoch.

Nach der vorliegenden Erfindung ist nun die Deckplane über und vor den Gangwegen zwischen den Palettenreihen angebracht, sodass der eingeblasene kalte Luftstrom gezwungen wird sowohl entlang als auch durch die gelagerten Produkte im gesamten Kühlraum zu zirkulieren.

Dadurch wird nun nicht nur eine billigere Kühlung, also ein höherer Nutzeffekt, und ein besseres Verhältnis vom Energieverbrauch zum erzielten Kühlungsgrad erreicht, doch hat sich auch gezeigt, dass die Kühlung viel schneller und gleichmässiger stattfinden kann.

Die Konstruktion der abrollbaren Abdeckungen verhindert, dass die Luft ausschliesslich durch den Gangweg strömt und dass Konvektion ausserhalb der gelagerten Produkte auftritt.

Die Haspelrolle ist verschiebbar an Schienen angebracht, sodass die angewendete Länge der Deckplane dem für die Waren erforderlichen Raum angepasst werden kann.

Die Erfindung wird näher erläutert an Hand der beigefügten Zeichnungen 1 bis 3, die schematisch verschiedene Ausführungsformen der Vorrichtung gemäss der Erfindung darstellen.

Die Positionszahlen geben in allen Figuren übereinstimmende Teile an.

In den Figuren ist folgendes gezeigt:
1. Deckplane.
2. Ansaugöffnung.
3. Eintritt von Kühlluft.
4. Paletten.
5. Elektr. Kabel.
6. Haspelrolle.
7. Balken.
8. Achse.
9. Motor.
10. Stange.
11. Spindel.
12. Kühlgerät.
13. Schalter.
14. Schiene.

Figur 1 zeigt die Ausführung zum Abdecken des Gangweges zwischen den aufgeschichteten Produkten, wodurch die Luft gezwungen wird durch die Produkte zu strömen.

Figur 2 zeigt schematisch einen Querschnitt dieser Ausführung.

Figur 3 zeigt eine andere Ausführung, wobei die Haspelrolle vor dem Gangweg angebracht ist.

A gibt die Position der Deckplane vor dem Abdeckvorgang an.

B gibt die Position der Deckplane an, wenn der Gangweg abgedeckt ist, sodass die Luft durch das gelagerte Produkt hindurch zirkulieren muss.

## Patentansprüche

1. Vorrichtung zur Führung der Luftströmung in Kühlräumen mit Palettenreihen, bestehend aus einer abrollbaren Deckplane (1), die aus einem geschmeidigen Schaumkunststoff besteht, die über und vor den Gangwegen zwischen den Palettenreihen (4) angebracht ist, wobei die Deckplane (1) von einer oberhalb der Ansaugöffnung (2) eines Kühlgeräts (12) angebrachten Haspelrolle (6), montiert auf einer waagerechten Achse (8), die durch einen Elektromotor (9) angetrieben werden kann, und die verschiebbar an Schienen (14) angebracht ist, über eine Spindel (11) auf- und abgewickelt werden kann.

## Claims

1. An equipment for directing the air flow in cold storage rooms, comprising rows of pallets, said equipment consisting of an unwindable tarpaulin covering (1), made of a flexible foam plastic material, which is put up over and in front of the corridors between said rows of pallets (4), whereat said tarpaulin covering (1) can be wound up and unwound around a spindle (11) from a roller reel (6), mounted at a horizontal shaft (8), situated above the suction aperture (2) of a cooling device (12), said shaft (8) being controlled by an electromotor drive (9), and put slidable along rails (14).

## Revendications

1. Un dispositif à la conduite du courant de l'air dans les entrepôts frigorifiques, qui renferment des rayonnages de palettes, ledit dispositif consistant d'une bâche de couverture (1) déroulable, qui consiste d'un matériau flexible de plastique expansé, et qui est posée par en haut et devant les passages entre lesdits rayonnages de palettes (4), près de quoi la bâche de couverture (1) est à s'enrouler et à dérouler autour d'une broche (11) allant d'une bobine (6), qui est montée sur un essieu horizontal (8), situé en haut de l'ouverture d'aspiration (2) de l'appareil réfrigérant (12), et ledit essieu (8) est entrainé par un moteur électrique (9) et glissable le long de rails (14).
